# EUROPÄISCHE PATENTSCHRIFT

(11) **EP 3 375 967 B1**
(45) Veröffentlichungstag und Bekanntmachung des Hinweises auf die Patenterteilung: **29.06.2022**
(21) Anmeldenummer: 18159599.2
(22) Anmeldetag: 01.03.2018
(51) Int. Cl.: E06B 7/28, E06B 3/22

(54) **EIN FENSTER ODER EINE TÜR MIT EINER ELEKTRISCHEN BEDIENEINHEIT FÜR EINE ELEKTRISCHE ZUSATZEINRICHTUNG**
WINDOW OR A DOOR WITH AN ELECTRICAL OPERATING UNIT FOR AN ELECTRIC ADDITIONAL DEVICE
FENÊTRE OU PORTE COMPORTANT UNE UNITÉ DE COMMANDE ÉLECTRIQUE POUR UN DISPOSITIF AUXILIAIRE ÉLECTRIQUE

(30) Priorität: 03.03.2017 DE 102017104511
(43) Veröffentlichungstag der Anmeldung: 19.09.2018
(73) Patentinhaber: Veka AG, 48324 Sendenhorst (DE)
(72) Erfinder: Depenbrock, Franz, 59320 Enninger (DE)
(74) Vertreter: Cohausz Hannig Borkowski Wißgott

(56) Entgegenhaltungen:
- CH-A5- 694 510
- DE-A1- 19 754 716
- DE-A1-102006 054 444
- DE-A1-102013 202 998
- DE-A1-102013 207 451
- DE-U1-202010 014 775

## Beschreibung

Die Erfindung betrifft ein Fenster oder eine Tür mit einer elektrischen Bedieneinheit für eine elektrische Zusatzeinrichtung, wobei das Fenster oder die Tür wenigstens einen Rahmen oder einen Flügel umfasst, welcher aus einem Kunststoffhohlprofil gebildet ist, welches mehrere Hohlkammern und wenigstens eine Seitenwandmit einer Sichtfläche aufweist.

Eine solche Zusatzeinrichtung kann eine elektrische Jalousie, einen elektrischen Rollladen, eine Belüftungseinrichtung oder eine elektrische Flügelverstellung sein. Üblicherweise werden alle elektrischen Anschlüsse dafür aus dem Bereich des Fensters und der Tür heraus nach außen in die Wand verlegt. Bei einem elektrischen Rollladen beispielsweise wird der Antrieb des Rollladenmotors zu einer Abzweigdose in der Wand in der Nähe des Fensters geführt. Von dort führt eine Stichleitung vertikal nach unten, wo ein Schalter angeordnet ist. Diese Art der Installation ist als verdeckte Unterputz-Installation aufwändig und macht eine nachträgliche Installation von elektrischen Zusatzeinrichtungen bei einem Fenster oder eine Tür zumindest sehr schwierig.

Es sind weiterhin im Rahmen des Fensters oder der Tür installierbare Bedieneinheiten mit einem sich anschließenden Kabelbaum bekannt. Dabei besteht eine erste Schwierigkeit darin, den relativ dicken und starren Kabelbaum nachträglich durch Bohrungen in den Profilen zu ziehen, ohne großflächige Ausnehmungen zu erzeugen. Für die Bedieneinheit selbst wird in jedem Fall eine solche großflächige Ausnehmung im Rahmen benötigt, die in die Seitenwand des Profils eingefräst wird. Die Bedieneinheit kann dann von der Seite her in die Ausnehmung eingerastet werden. Damit wird ein großflächiger Eingriff in den Rahmen oder den Flügel des Fensters und der Tür vorgenommen, der nicht nur einen erheblichen Fertigungsaufwand nach sich zieht, sondern auch Stabilität und Wärmeisolierungseigenschaften verändert. Schließlich wirkt die nachträglich aufgerastete und über die Sichtfläche hinaus überstehende Bedieneinheit optisch störend.

DE 10 2006 054444 A1 offenbart ein Fenster oder eine Tür mit einer elektrischen Bedieneinheit für eine elektrische Zusatzeinrichtung, wobei das Fenster oder die Tür wenigstens einen Blendrahmen umfasst, welcher aus einem Kunststoffhohlprofil gebildet ist, welches wenigstens eine Seitenwand mit einer Sichtfläche aufweist, wobei in den Blendrahmen wenigstens eine Schlitzausnehmung eingebracht ist, die sich in wenigstens eine Hohlkammer erstreckt, welche durch die Rückseite der zumindest im Bereich der Schlitzausnehmung nicht durchbrochenen Seitenwand begrenzt ist, und wobei die elektrische Bedieneinheit in der Schlitzausnehmung angeordnet ist und eine Anlageebene aufweist, die hinter der Rückseite der Seitenwand liegt.

DE 19 754 716 A1 beschreibt ein Fenster oder eine Tür nach dem Oberbegriff des Anspruchs 1.

Die Aufgabe der vorliegenden Erfindung besteht somit darin, die Integration einer elektrischen Bedieneinheit in ein Fenster oder in eine Tür zu erleichtern, insbesondere auch bei der Nachrüstung eines bereits eingebauten Fensters oder einer eingebauten Tür.

Diese Aufgabe wird erfindungsgemäß durch ein Fenster oder eine Tür mit den Merkmalen des Anspruchs 1 gelöst.

Erfindungswesentlich ist, dass alle Bedienelemente mit den Tastelementen und vorzugweise auch den Anzeigeelementen, welche die erfindungsgemäße Bedieneinheit zusätzlich enthalten kann, in wenigstens einer Hohlkammer des Flügels oder des Rahmens versenkt angeordnet sind. Es gibt im Bereich der Bedieneinheit keine Durchbrechungen in den Seitenwänden des Profils, also in denjenigen Profilabschnitten, welche die zur Gebäudeinnen- oder Gebäudeaußenseite weisenden Sichtflächen besitzen. Der Rahmen erscheint nach außen glatt und kann gut gereinigt werden, auch mit Desinfektionsmitteln, so dass auch eine Anwendung im Innenbereich möglich ist, z. B. um Glastrennwände in Kranken- und Pflegeheimen zu errichten.

Die Bedienung der Tastelemente an der Bedieneinheit erfolgt erfindungsgemäß stets durch die Kunststoffwand des Kunststoffhohlprofils hindurch, wozu verschiedenartig wirkende elektrische Tastelemente eingesetzt werden können.

An der Sichtfläche selbst können optische Markierungen angebracht sein, um dem Benutzer die Position der Bedienelemente anzuzeigen. Hierbei kann es sich um aufgedruckte oder aufgeklebte Markierungen handeln.

Die Markierungen können auch in Form von Vertiefungen, Erhebungen oder Aufrauhungen bestehen, die in die Seitenwand ein- oder aufgebracht sind, um eine haptische Anzeige der Lage der Bedienelemente zu ermöglichen. Damit wird aber nur eine geringfügige, fühlbare Veränderung vorgenommen, ohne einen Durchbruch in der Seitenwand vorzunehmen.

Paradox ist also, dass erfindungsgemäß die Bedienung durch die geschlossene Kunststoffwand des Flügel- oder Rahmenprofils hindurch erfolgt. Hierzu können vorzugsweise kapazitative Tastelemente verwendet werden, indem man die elektrische Neutralität des PVC-Werkstoffs nutzt. Der aufgelegte Finger des Benutzers bzw. das sich um den Finger herum ausbildende elektrische Feld, kann durch die Seitenwand hindurch auf dem an der Rückseite positionierten und insbesondere direkt daran anliegenden Sensorelement registriert werden. Wichtig ist, dass die Anlageflächen der Elemente in einer gemeinsamen Anlageebene liegen und diese direkt an der Rückseite der Kunststoffhohlprofil-Seitenwand positioniert ist.

Möglich ist auch, die Verformbarkeit der Seitenwand des Kunststoffhohlprofils, das in der Regel aus PVC gebildet ist, zu nutzen. Hier reicht ein leichter Druck des Benutzers aus, um eine minimale Verformung der Seitenwand auszulösen, die an dem an der Rückseite anliegenden Tastelement der dort verdeckt liegenden Bedieneinheit registriert wird.

Auch eine zusätzliche optische Anzeige in der Bedieneinheit ist möglich. Mit einer Leuchtdiode, welche unmittelbar an der Rückseite der Seitenwand des Kunststoffhohlprofils angeordnet ist, ist es zumindest bei hell eingefärbten Kunststoffprofilen und modernen Leuchtdioden mit entsprechender Lichtstärke möglich, auch bei Tageslicht eine Signalanzeige einer innen liegenden LED außen am Profil sichtbar erscheinen zu lassen.

Vorzugsweise werden die Bedienelemente an der Gebäudeinnenseite des Fensters oder der Tür positioniert, damit ein Bewohner eine elektrische Zusatzeinrichtung betätigen kann.

Denkbar ist aber auch, an einer Außenseite eine Bedieneinheit anzuordnen, um beispielsweise ohne separates Klingeltasterelement eine Klingel betätigen zu können. Dadurch, dass erfindungsgemäß die Seitenwand für die Bedieneinheit nicht durchbrochen wird, kann kein Wasser eindringen.

Die Anordnung an der Gebäudeinnenseite hat den Vorteil, dass dort in der Regel bei allen Rahmen- und Flügelprofilen eine Glasleistennut vorhanden ist. Beim beweglichen Flügel ist diese ohnehin durch eine eingerastete Glasleiste überdeckt. Beim Blendrahmen ist sie entweder bei geschlossenem Fensterflügel ohnehin nicht sichtbar, weil sie im Falzbereich liegt, oder sie kann mit einer kleinen Abdeckleiste leicht überdeckt werden. Erfindungsgemäß wird die Schlitzausnehmung also bevorzugt durch die Glasleistennut hindurch in die darunterliegende Hohlkammer des Blendrahmen- oder Flügelprofils eingebracht. Die Bedieneinheit, die insbesondere quaderförmig ist oder einen quaderförmigen Hüllraum besitzt, kann durch eine rechteckige Schlitzausnehmung in die Hohlkammer gesteckt werden und kann dort gegebenenfalls noch durch an ihrer Rückseite positionierte Blattfedern oder dergleichen so in der Schlitzausnehmung fixiert werden, dass die Anlageebene direkt an der Rückseite der Seitenwand anliegt.

Ein Kabelelement kann bereits vorher durch dieselbe Hohlkammer eingezogen worden sein, sodass die Bedieneinheit vor dem Versenken in der Schlitzausnehmung mit einer am Kabelende vorhandenen Steckerleiste gekoppelt wird. Nachdem die Glasleiste in die Glasleistennut eingerastet ist, sind die Schlitzausnehmung und die Bedieneinheit nicht mehr sichtbar. Im Fall der Anbringung am Flügel muss lediglich an der Bandseite eine Kabelüberleitung zum Rahmen vorgenommen werden. Ansonsten ist an dem Fenster nicht äußerlich erkennbar, dass es mit einer verdeckt angeordneten Bedieneinheit versehen ist.

Neben einer Bedieneinheit für den Bewohner des Gebäudes, der darüber Rollläden und dergleichen steuert, sind auch zusätzliche Bedieneinheiten denkbar, die verdeckt und ohne optische Markierungen angeordnet sind und deren Lage nur einem Servicetechniker bekannt ist, sodass darüber beispielsweise die Endlagen eines elektrischen Rollladen leicht einstellbar sind. Für die zuletzt genannten Anwendungsfälle können auch magnetische Tastelemente vorgesehen sein, die nur über von draußen aufgesetzte Magnete betätigt werden können.

Allen Ausführungsformen ist gemeinsam, dass die Bedienelemente verdeckt in der Hohlkammer des Rahmen- oder Flügelprofils liegen und keine Durchbrüche nach außen vorgesehen sind.

Die Erfindung wird mit Bezug auf die Zeichnungen näher erläutert. Die Figuren zeigen:
- Figur 1: ein Fenster in Ansicht von vorne;
- Figur 2: ein Fensterflügelprofil in geschnittener Ansicht;
- Figur 3: eine Bedieneinheit in perspektivischer Ansicht;
- Figur 4: ein Fensterflügelprofil im Bereich einer Bedieneinheit, in perspektivischer Ansicht; und
- Figur 5: ein Fensterflügelprofil im Bereich einer Bedieneinheit, in perspektivischer, teilweise geschnittener Ansicht.

Figur 1 zeigt ein Fenster 100 mit einem Flügel 10 und einem Blendrahmen 30. Die Verbindung erfolgt über Bänder 41 und eine Verriegelung, die mittels eines Griffs 40, auch Olive genannt, betätigbar ist. Im rechten unteren Bereich sind auf die dem Betrachter zugewandte Sichtfläche 14 des Blendrahmens 10 drei Markierungen 12 aufgeklebt, die zum Beispiel die Betätigungsrichtung eines Rollladenantriebs wiedergeben. Eine Bedieneinheit 20 ist verdeckt im Flügel 10 angeordnet und liegt dabei unterhalb einer Glasleiste 11.

Figur 2 zeigt einen Schnitt durch ein Flügelprofil 10 mit einer Glasleiste 11 unmittelbar neben einer Bedieneinheit 20. Zur Außenseite hin besitzt das Profil einen Anschlag 19 für eine Glasfüllung. Zur Innenseite hin ist eine Glasleiste 11 vorgesehen. Die Glasleiste 11 ist mit einem Rastvorsprung in einer Glasleistennut 13 eingerastet. Darunter befindet sich eine Hohlkammer 16 im Rahmenprofil 10, die direkt an eine Seitenwand 14 grenzt.

Gemäß der Erfindung wurde von der Glasleistennut 11 ausgehend eine Schlitzausnehmung 18 eingebracht, die aber nur lokal die horizontalen Stege 17 durchtrennt, an denen die Seitenwand 14 abgestützt ist. Auf der zur Gebäudeinnenseite weisenden Sichtfläche sind Markierungen 12 aufgeklebt oder aufgedruckt, die jeweils auf Höhe eines Tastenelements der Bedieneinheit 20 positioniert sind. Die Bedieneinheit 20 liegt mit ihrer Anlageebene direkt an der Rückseite 15 der Seitenwand 14 an.

Figur 3 zeigt eine Bedieneinheit 20, die drei Tastelemente 21 umfasst, welche jeweils über einen gemeinsamen Kabelbaum 23 mit einer Steckereinheit 24 verbunden sind. Alle Bauteile sind in einem Montagerahmen 22 zusammengefasst, der die Bauteile 21, 23, 24 umfasst und nur unterhalb der Steckereinheit 24 unterbrochen ist, damit dort ein Gegenstück zugeführt werden kann, um den elektrischen Anschluss herzustellen.

Figur 4 zeigt eine perspektivische Ansicht auf einen Abschnitt eines Flügelprofils 10. Man kann dort die Schlitzausnehmung 18 am Fuße der Glasleistennut 13 erkennen sowie die darin versenkte Bedieneinheit 20. Damit die Bedieneinheit 20 mit ihrer Anlageebene unmittelbar an der Rückseite 15 der Seitenwand 14 anliegen kann, ist auch ein Teil des Profilstegs weggefräst, welcher die Glasleistennut 13 nach außen hin begrenzt. In der Glasleistennut 13 gibt es keine überstehenden Teile der Bedieneinheit 20. Es verbleibt lediglich eine kleine seitliche Öffnung, über welche die Steckereinheit 24 zugänglich ist.

Figur 5 zeigt das Flügelprofil 10 mit Blick auf die zur Gebäudeinnenseite gewandte Seitenwand 14, die zur besseren Darstellung der Lage der Bedieneinheit 20 zeichnerisch teilweise entfernt wurde. Die gestrichelte Linie kennzeichnet den Bereich der Schlitzausnehmung 18, in welcher die Bedieneinheit 20 positioniert ist. Die Oberkante der Bedieneinheit 20 schließt bündig mit dem Fuß der Glasleistennut 13 ab. Die Tastelemente 21 liegen alle in einer gemeinsamen Anlageebene und sind der Seitenwand 14 zugewandt.

## Patentansprüche

1. Fenster (100) oder Tür mit einer elektrischen Bedieneinheit (20) für eine elektrische Zusatzeinrichtung;
wobei das Fenster (100) oder die Tür wenigstens einen Blendrahmen (30) oder einen Flügel (10) umfasst, welcher aus einem Kunststoffhohlprofil gebildet ist, welches mehrere Hohlkammern (16) und wenigstens eine der Gebäudeinnen- oder der Gebäudeaußenseite zuzuwendende Seitenwand (14) mit einer Sichtfläche aufweist,
**dadurch gekennzeichnet,**
- **dass** in den Blendrahmen (30) und/oder in den Flügel (10) wenigstens eine Schlitzausnehmung (18) eingebracht ist, die sich in wenigstens eine Hohlkammer (16) erstreckt, welche durch die Rückseite (15) der zumindest im Bereich der Schlitzausnehmung (18) nicht durchbrochenen Seitenwand (14) begrenzt ist und
- **dass** die elektrische Bedieneinheit (20) in der Schlitzausnehmung (18) angeordnet ist und eine Anlageebene aufweist, die an der Rückseite (15) der Seitenwand (14) anliegt, wobei an die Anlageebene angrenzend wenigstens ein Tastelement (21) angeordnet ist, das zur Bedienung durch die Seitenwand (14) hindurch ausgebildet ist.

2. Fenster- oder Tür (100) nach Anspruch 1, **gekennzeichnet durch** einen Fenster- oder Türflügel (10), der zur Abstützung einer Fenster- oder Türfüllung wenigstens einen festen Anschlag (19) an einer Außenseite und eine Glasleistennut (13) an der gegenüberliegenden Innenseite sowie eine darin einrastbare Glasleiste (11) aufweist, wobei sich die Schlitzausnehmung bis in wenigstens eine Hohlkammer (16) erstreckt, welche unterhalb der Glasleistennut (13) liegt und welche **durch** die Rückseite der inneren Seitenwand (14) begrenzt ist, und wobei die Schlitzausnehmung (18) **durch** die Glasleiste (11) überdeckt ist.

3. Fenster- oder Tür (100) nach Anspruch 1 oder 2, **dadurch gekennzeichnet, dass** die Schlitzausnehmung (18) von einem Falzbereich ausgehend in einen Fenster- oder Türrahmen (30) eingebracht ist und die Bedieneinheit (20) an der Rückseite einer Seitenwand des Fenster- oder Türrahmens (30) angeordnet ist.

4. Fenster- oder Tür (100) nach einem der vorhergehenden Ansprüche, dass mehrere Tastelemente (21) in der Anlageebene angeordnet sind.

5. Fenster- oder Tür (100) nach einem der vorhergehenden Ansprüche, **dadurch gekennzeichnet, dass** im Bereich der Bedieneinheit (20) durchbruchfreie Markierungen (12) auf der Sichtseite der Seitenwand (14) des Blendrahmens (30) oder Flügels (10) angebracht sind.

6. Fenster- oder Tür (100) nach einem der vorhergehenden Ansprüche, **dadurch gekennzeichnet, dass** an die Anlageebene angrenzend wenigstens ein optisches Anzeigeelement angeordnet ist.

7. Fenster- oder Tür (100) nach Anspruch 1, **dadurch gekennzeichnet, dass** das optische Anzeigeelement eine Leuchtdiode ist.

8. Fenster- oder Tür (100) nach einem der vorhergehenden Ansprüche, **dadurch gekennzeichnet, dass** die Bedieneinheit (20) quaderförmig ist oder einen quaderförmigen Hüllraum besitzt ist, wobei die Tiefe und Länge der Bedieneinheit (20) der Tiefe und Länge der Schlitzausnehmung (18) entspricht.

9. Fenster- oder Tür (100) nach einem der vorhergehenden Ansprüche, **dadurch gekennzeichnet, dass** die Bedieneinheit (20) einen Montagerahmen (22) umfasst, in welchem die Tast- und/oder Anzeigeelemente (21) angeordnet sind und welcher im Bereich einer Steckerleiste (24) unterbrochen ist.

10. Fenster- oder Tür (100) nach einem der vorhergehenden Ansprüche, **dadurch gekennzeichnet, dass** die Bedieneinheit (20) wenigstens ein kontaktsensitives Tastelement (21) enthält.

## Claims

1. Window (100) or door with an electric operating unit (20) for an electric additional device;
the window (100) or the door comprising at least one cover frame (30) or one casement (10) which is formed from a plastic hollow profile which has a plurality of hollow chambers (16) and at least one side wall (14) which is to be turned towards the building inner side or the building outer side with a visible surface,
**characterized**
- **in that** at least one slotted recess (18) is made in the cover frame (30) and/or in the casement (10), which slotted recess (18) extends into at least one hollow chamber (16) which is delimited by way of the rear side (15) of the at least one side wall (14) which is not penetrated in the region of the slotted recess (18), and
- **in that** the electric operating unit (20) is arranged in the slotted recess (18) and has a bearing plane which bears against the rear side (15) of the side wall (14), at least one sensing element (21) which is configured for operation through the side wall (14) being arranged so as to adjoin the bearing plane.

2. Window or door (100) according to Claim 1, **characterized by** a window or door casement (10) which, in order to support a window or door panel, has at least one fixed stop (19) on an outer side and a glass strip groove (13) on the opposite inner side and a glass strip (11) which can be latched therein, the slotted recess extending as far as into at least one hollow chamber (16) which lies below the glass strip groove (13) and which is delimited by way of the rear side of the inner side wall (14), and the slotted recess (18) being covered by way of the glass strip (11).

3. Window or door (100) according to Claim 1 or 2, **characterized in that** the slotted recess (18) is made, starting from a rebate area, in a window or door frame (30), and the operating unit (20) is arranged on the rear side of a side wall of the window or door frame (30).

4. Window or door (100) according to one of the preceding claims, **characterized in that** a plurality of sensing elements (21) are arranged in the bearing plane.

5. Window or door (100) according to one of the preceding claims, **characterized in that** non-penetrating markings (12) are attached in the region of the operating unit (20) on the visible side of the side wall (14) of the cover frame (30) or casement (10).

6. Window or door (100) according to one of the preceding claims, **characterized in that** at least one visual display element is arranged so as to adjoin the bearing plane.

7. Window or door (100) according to Claim 1, **characterized in that** the visual display element is a light-emitting diode.

8. Window or door (100) according to one of the preceding claims, **characterized in that** the operating unit (20) is cuboid or has a cuboid enclosing space, the depth and length of the operating unit (20) corresponding to the depth and length of the slotted recess (18).

9. Window or door (100) according to one of the preceding claims, **characterized in that** the operating unit (20) comprises a mounting frame (22), in which the sensing and/or display elements (21) are arranged and which is interrupted in the region of a connector strip (24) .

10. Window or door (100) according to one of the preceding claims, **characterized in that** the operating unit (20) comprises at least one touch-sensitive sensing element (21).

## Revendications

1. Fenêtre (100) ou porte comportant une unité de commande électrique (20) pour un dispositif auxiliaire électrique ;
la fenêtre (100) ou la porte comprenant au moins un dormant (30) ou un battant (10) qui est formé à partir d'un profilé creux en matière plastique qui présente plusieurs compartiments creux (16) et au moins une paroi latérale (14) pourvue d'une surface apparente à tourner vers le côté intérieur du bâtiment ou le côté extérieur du bâtiment,
**caractérisée**
- **en ce que** dans le dormant (30) et/ou dans le battant (10) est pratiqué au moins un évidement en forme de fente (18) qui s'étend dans au moins un compartiment creux (16) qui est délimité par la face arrière (15) de la paroi latérale (14) non ajourée au moins au niveau de l'évidement en forme de fente (18), et
- **en ce que** l'unité de commande électrique (20) est disposée dans l'évidement en forme de fente (18) et présente un plan d'appui qui est en appui sur la face arrière (15) de la paroi latérale (14), au moins un élément à touche (21) étant disposé de manière adjacente au plan d'appui et étant réalisé pour être commandé à travers la paroi latérale (14).

2. Fenêtre ou porte (100) selon la revendication 1, **caractérisée par** un battant de fenêtre ou de porte (10) qui, pour soutenir un panneau de fenêtre ou de porte, présente au moins une butée fixe (19) sur une face extérieure et une rainure de pareclose (13) sur la face intérieure opposée ainsi qu'une pareclose (11) pouvant y être enclenchée, l'évidement en forme de fente s'étendant jusque dans au moins un compartiment creux (16) qui est situé au-dessous de la rainure de pareclose (13) et qui est limité par la face arrière de la paroi latérale intérieure (14), et l'évidement en forme de fente (18) étant recouvert par la pareclose (11) .

3. Fenêtre ou porte (100) selon la revendication 1 ou 2, **caractérisée en ce que** l'évidement en forme de fente (18), en partant d'une zone de feuillure, est introduit dans un cadre de fenêtre ou de porte (30), et l'unité de commande (20) est disposée sur la face arrière d'une paroi latérale du cadre de fenêtre ou de porte (30).

4. Fenêtre ou porte (100) selon l'une quelconque des revendications précédentes, **caractérisée en ce que** plusieurs éléments à touche (21) sont disposés dans le plan d'appui.

5. Fenêtre ou porte (100) selon l'une quelconque des revendications précédentes, **caractérisée en ce qu'**au niveau de l'unité de commande (20) des repères sans ajour (12) sont aménagés sur la surface apparente de la paroi latérale (14) du dormant (30) ou du battant (10).

6. Fenêtre ou porte (100) selon l'une quelconque des revendications précédentes, **caractérisée en ce qu'**un élément indicateur optique est disposé de manière adjacente au plan d'appui.

7. Fenêtre ou porte (100) selon la revendication 1, **caractérisée en ce que** l'élément indicateur optique est une diode électroluminescente.

8. Fenêtre ou porte (100) selon l'une quelconque des revendications précédentes, **caractérisée en ce que** l'unité de commande (20) est parallélépipédique ou possède une enveloppe parallélépipédique, la profondeur et la longueur de l'unité de commande (20) correspondant à la profondeur et à la longueur de l'évidement en forme de fente (18).

9. Fenêtre ou porte (100) selon l'une quelconque des revendications précédentes, **caractérisée en ce que** l'unité de commande (20) comprend un cadre de montage (22) dans lequel sont disposés les éléments à touche et/ou indicateurs (21) et qui est interrompu au niveau d'une réglette à fiches (24).

10. Fenêtre ou porte (100) selon l'une quelconque des revendications précédentes, **caractérisée en ce que** l'unité de commande (20) comporte au moins un élément à touche sensible au contact (21).
